# EUROPÄISCHE PATENTSCHRIFT

(11) **EP 0 204 721 B1**
(45) Veröffentlichungstag und Bekanntmachung des Hinweises auf die Patenterteilung: **06.06.1990**
(21) Anmeldenummer: 85905491.8
(22) Anmeldetag: 04.11.1985
(51) Int. Cl.: A61H 23/02

(54) **MASSAGEGERÄT DER UNTEREN EXTREMITÄTEN**
MASSAGE APPARATUS FOR THE LOWER EXTREMITIES OF THE BODY
APPAREIL DE MASSAGE DES EXTREMITES INFERIEURES

(30) Priorität: 05.11.1984 AT 3489/84
(43) Veröffentlichungstag der Anmeldung: 17.12.1986
(73) Patentinhaber: HENGL, Gerhard, A-1220 Wien (AT)
(72) Erfinder: HENGL, Gerhard, A-1220 Wien (AT)
(86) Internationale Anmeldenummer: AT8500043
(87) Internationale Veröffentlichungsnummer: WO8602827

(56) Entgegenhaltungen:
- DE-A- 1 948 568
- FR-A- 2 209 539
- US-A- 2 062 299
- US-A- 2 226 609

## Beschreibung

Diese Erfindung betrifft ein Massagerät mit vorzugsweise zwei Massageelementen zur Massage der unteren Extremitäten einer Person, wobei die Massageelemete gegenüber einem ortsfesten Grundrahmen durch einen motorischen Antrieb in eine Dreh- bzw. Schwenkbewegung versetzbar sind.

Massagesystem ähnlicher Art sind bekannt, siehe zum Beispiel das in der US-A-2.226.609 beschriebene Gerät, jedoch besteht der Effekt dieser Geräte vornehmlich auf Rüttel- oder Vibrationsbasis. Nachteilig bei diesen Systemen ist, daß diese Geräte meißt händisch geführt werden müssen, oder durch Aufstellen der Fußflächen eine nicht immer angenehme Stellung des Gesamtkörpers zum Gerät bewirken.

Es besteht daher die Aufgabe, eine Massagevorrichtung der eingangs erwähnten Art zu schaffen, bei der eine Anpassung des Massageelementes an die gewölbte Form der unteren Extremitäten erfolgen kann. Desweiteren soll dieses Massageelement durch ein System von Nocken in 2-direktionale zwangsgeführte, zueinander in einem bestimmten Verhältnis stehende Schwingungen versetzt werden. Darüber hinaus soll die Anordnung dieses Elementes so erfolgen, daß die zu massierende untere Extremität in einen völlig entspannten und natürlichen Liegezustand zum Gesamtkörper gelangt.

Die Lösung dieser Aufgabe besteht im wesentlichen darin, daß in dem Grundrahmen eine Tischplatte angeordnet ist, welche ein zylindrisches Lager für jedes der vorzugsweise zwei darin verschwenkbaren, als nach oben offene, halbe Hohlzylinder ausgebildeten Massageelemente trägt, wobei an der Unterseite jedes Massageelementes ein nach unten abstehen- der Hebelarm befestigt ist, welcher durch eine von einem motorischen Antrieb angetriebene Doppelnockenscheibe über einen Stössel bzw. eine Rückstellfeder in eine hin- und hergehende Bewegung versetzbar ist. Glesichzeitig wird die Tischplatte, welche mit den Lagern eine bauliche Einheit bildet, durch eine ebenfalls motorisch angetriebene Einfachnockenscheibe und zurückstellende Federelemente gegeüber dem Grundrahmen in Richtung der Längsachsen der hohlzylindrischen Massageelemente in horizontale Schwingungen versetzt. Hierdurch wird erreicht, daß eine der individuellen Muskelmassage ähnliche Massageart entsteht, die der Durchblutungsförderung der unteren Extremitäten dient und bei rechtzeitiger und regelmäßiger Anwendung eine Hilfestellung bei der Verhinderung von Krampfadern sein kann.

Nachstehend ist die Erfindung mit ihren, ihr als wesentlich zugehörenden Einzelheiten, an Hand der Zeichnungen beschrieben und in ihrer Wirkungsweise dargestellt. Es zeigen in schematischer Darstellung:
Fig. 1 Das gerät in seiner Gesamtheit, wobei der Querschnitt und der u. 2 Schnitt A-A die Arbeitsweise des Gerätes sowie die Abhängigkeit der Schwingungen zueinander erkennen läßt.
Fig. 3 Vorzugsweise Position des z. Bsp. massierenden Unterschenkels, u. 4 sowie des Gesamtkörpers zum Massagegerät.
Fig. 5 Das konkave Massageelement, bestehend aus einer Matte mit fingerähnlichen ausgeführten flexiblen, leicht kegelförmig mit runden Kuppen ausgebildeten Stiften und deren Anordnung zueinander.

Wie aus Fig. 1 und 2 ersichtlich, sind die Lager 3 mit dem vom Erfinder sogenannten Tisch 7 fix verbunden und bilden eine Einheit. Der Hebel 2 wird mittels einer Doppelnocke 4 über Stössel 5 und Rückstellfeder 6 in waagrechte Schwingungen versetzt, die durch das kreissegmentförmig angeordnete Lager 3 in ebensolche kreissegmentförmige Schwingungen transferiert werden. Durch die Doppelnocke 4 entsteht ein guter Schwingungsausgleich, der den Tisch 7 in einer Richtung als fast schwingungsfrei erscheinen läßt.

Die beiden Massageelemente 1, sind wie in Fig. 1 bis 3 ersichtlich, mit dem Hebel 2 fix verbunden. Massageelemente 1 und Hebel 2 sind in den Lagern 3, im gegenständlichen Fall als Rollenlager ausgeführt, die Möglichkeit von Gleitlagern ist gegeben, so zwangsgeführt, daß eine an das Kreissegment angepaßte Schwingung ermöglicht wird. Die Auflagerkraft des zu massierenden Beines, Fig. 3 bis 5, vergrößert diese Zwangsführung der Schwingungen in den Lagern 3.

Der Tisch 7 ist wie in Fig. 1 u. 2 ersichtlich, durch Federelemente 8 mit dem Grundrahmen 10 verbunden und kann durch eine Einfachnocke 9 relativ zu diesem in waagrechte Schwingungen versetzt werden. Der Tisch 7 kann auch zweigeteilt zur Ausführung gelangen und kann die um 180 Grad gekröpfte Nocke 9 schwingungsdämpfend zum Gesamtgerät wirken. Der Antrieb der Nocken 4 u. 9 erfolgt, wie aus Fig. 2 u. 4 ersichtlich über einen Motor mit zwei Getrieben, schematisch unter 11 dargestellt, der eine steuerbare Abhängigkeit der 2-direktionalen Schwingungen zueinander erlaubt. Der Grundrahmen 10 sollte an seiner Aufstellfläche rutschfest ausgeführt sein.

Das in den Fig. 1 bis 5 im Ganzen mit 1 bezeichnete Massageelement besteht aus der mit 1a bezeichneten Fingermatte. Diese, vorzugsweise in der Hälfte der Länge eines menschlichen Durchschnittsbeines bemessen, besitzt leicht kegelförmige Fingerstifte 1b mti abgerundeten Kuppen, alles aus mittel-hartem flexiblen Material so angeordnet, daß bei Einklebung diese Fingermatte 1a in die konkave hohzylindrische Tasse 1c, die Fingerstifte 1 eine möglichst dichte Bedeckung der zu massierenden Muskelpartien bewirken. Die Länge der Finger richtet sich nach der Flexibilität des Materials.

Das Massageelement 1 wird wie in Fig. 1 ersichtlich doppelt und wie in Fig. 4 ersichtlich leicht V-förmig so angeordnet, daß eine angenehme und natürliche Stellung der zu massierenden Muskelpartien der unteren Extremitäten zu Gesamtkörper gewährleistet wird. Durch einen nicht näher bezeichneten Mechanismus kann das Gerät in der Höhe relativ zum Aufstellungsort verstellt werden 12.

## Patentansprüche

1. Massagegerät der unteren Extremitäten mit, vorzugsweise zwei, Massageelementen zur Massage der unteren Extremitäten einer Person, wobei die Massageelemente gegenüber einem ortsfesten Grundrahmen durch einen motorischen Antrieb in eine Dreh- bzw. Schwenkbewegung versetzbar sind, dadurch gekennzeichnet, daß in den Grundrahmen (10) eine Tischplatte (7) angeordnet ist, welche ein zylindrisches Lager (3) für jedes der vorzugsweise zwei darin verschwenkbaren, als nach oben offene, halbe Hohlzylinder ausgebildeten Massageelemente (1) trägt, wobei an der Unterseite jedes Massageelementes (1) ein nach unten abstehender Hebelarm (2) befestigt ist, welcher durch eine von dem motorischen Antrieb (11) angetriebene Doppelnockenscheibe (4) über einen Stössel (5) bzw. Rückstellfeder (6) in eine hin- und hergehende Bewegung versetzbar ist.

2. Massagegerät der unteren Extremitäten nach Anspruch 1, dadurch gekennzeichnet, daß die Tischplatte (7), welche mit den Lagern (3) eine bauliche Einheit bildet, durch eine ebenfalls motorisch angetriebene Einfachnockenscheibe (9) und zurückstellende Federelemente (8) gegenüber dem Grundrahmen (10) in Richtung der Längsachsen der hohlzylindrischen Massageelemente (1) in horizontale Schwingungen versetzbar ist.

3. Massagegerät der unteren Extremitäten nach Anspruch 1 oder 2, dadurch gekennzeichnet, daß die Tischplatte (7) für jedes der beiden Massageelemente (1) geteilt ausgeführt ist, wobei die Einfachnockenscheibe (9) für jeweils eine Seite der Tischplatte (7) um 180° zur Schwingungsdämpfung für das gesamte Gerät gekröpft ist.

4. Massagegerät der unteren Extremitäten nach einem der Ansprüche 1-3, dadurch gekennzeichnet, daß die hohlzylindrischen Massageelemente (1) als konkav gewölbte Schalen (1c) ausgebildet sind und zur Aufnahme jeweils einer flexiblen Fingermatte (1a) mit nach innen abstehenden, leicht konischen Fingerstiften (1b) mit abgerundeten Kuppen dienen.

## Revendications

1. Appareil de massage avec, de préférence, deux éléments de massage servant au massage des extrémités inférieures d'une personne, les éléments de massage pouvant être mis, par un actionnement à moteur, en mouvement de rotation ou d'oscillation par rapport à un cadre de base stationnaire; l'appareil est caractérisé par la tablette (7) disposée dans le cadre de base (10) portant un palier cylindrique (3) pour chacun des, de préférence, deux éléments de massage (1) ayant la forme de demi-cylindres creux, ouverts vers le haut orientables dans la tablette; sur le dessous de chaque élément de massage (1) est fixé un bras de levier (2) orienté vers le bas pouvant être mis en mouvement oscillant à l'aide d'un disque à cames double actionné par moteur (11) ainsi que d'un poussoir (5) et d'ùn ressort de rappel (6).

2. Appareil de massage selon la spécification no. 1, caractérisé par le fait que la tablette (7) formant une unité de construction avec les paliers (3), peut également être mise en oscillation horizontale par rapport au cadre de base (10) en direction des axes longitudinaux des éléments de massage à cylindre creux (1) moyennant un disque à cames simple (9) actionné par moteur et par des éléments-ressort de retour (8).

3. Appareil de massage selon les spécifications no. 1 et 2, caractérisé par le fait que la tablette (7) est réalisée séparément pour chacun des deux éléments de massage (1), le disque à cames simple (9) pour chaque côté de la tablette (7) étant coudé de 180° par rapport à l'amortissement des oscillations de l'appareil entier.

4. Appareil de massage selon les spécifications no. 1 à 3, caractérisé par le fait que les éléments de massage à cylindre creux (1) présentent la forme de coupes (1c) bombées concaves qui servent à contenir chacune un tapis souple (1a) muni de pointes de doigt (1b) orientées vers l'intérieur, légèrement coniques, aux bouts arrondis.

## Claims

1. Massaging device with, preferentially two, massaging elements, for massaging the lower extremities of a person, the massaging elements being made to rotate and swivel vis-à-vis a rigid base frame by means of a motor drive, characterized by a top plate (7) located in the base frame (10) which carries a cylindrical bearing (3) for each of the-preferentially two-massaging elements (1) which may be swivelled in the bearing and which are designed as hollow semi-cylinders with their upward ends open, and where a downward- protruding lever bracket (2) is mounted to the bottom side of each massaging element (1), which lever bracket is made to move to and fro by a double cam disk (4) driven by the motor drive (11) via a ram (5) and pull back spring (6).

2. Massaging device as per claim 1, characterized by a top plate (7) which makes up a structural unit with the bearings (3) and which is made to vibrate horizontally towards the base frame (10) in the direction of the longitudinal axes of the hollow cylinder massaging elements (1) through a single cam disk (9), also driven by a motor, and pull-back spring elements (8).

3. Massaging device as per claim 1 or 2, characterized by a top plate (7) designed separately for each of the two massaging elements (1), and where the single cam disk (9) for each side of the top plate (7) is bent by 180° vis-à-vis the vibration absorber for the entire device.

4. Massaging device as per any of claims 1 to 3, characterized by cylindrical massaging elements (1) designed as dished shells (1c) and serving to hold one flexible finger matting each (1a) which has slightly conical round-tipped finger pins (1b) projecting inside.
